# EUROPÄISCHE PATENTSCHRIFT

(11) **EP 0 600 324 B1**
(45) Veröffentlichungstag und Bekanntmachung des Hinweises auf die Patenterteilung: **16.06.1999**
(21) Anmeldenummer: 93118695.1
(22) Anmeldetag: 20.11.1993
(51) Int. Cl.: B22D 17/32, B22D 17/14

(54) **Verfahren zur Unterdruck-Herstellung bei einer Druckgiessmaschine**
Method to generate low pressure in die casting machine
Procédé pour l'obtention de pression réduite dans une machine à couler sous préssion

(30) Priorität: 25.11.1992 DE 4239558
(43) Veröffentlichungstag der Anmeldung: 08.06.1994
(73) Patentinhaber: Müller Weingarten AG, D-88250 Weingarten (DE)
(72) Erfinder: Stummer, Friedrich, Dr.-Ing., D-70736 Fellbach (DE); Schwab, Wilfried, D-88250 Weingarten (DE)
(74) Vertreter: Patentanwälte Eisele, Otten, Roth & Dobler

(56) Entgegenhaltungen:
- EP-A- 0 051 310
- DE-A- 4 123 463
- US-A- 3 009 218
- US-A- 4 050 503

## Beschreibung

Die Erfindung betrifft ein Verfahren zur Herstellung des Unterdrucks bei einer Druckgießmaschine insbesondere einer Vakuum-Druckgießmaschine nach dem Oberbegriff des Anspruchs 1.

### Stand der Technik:

Aus der EP 0 051 310 B1 ist eine Druckgießmaschine bekanntgeworden, die nach dem sogenannten Vakuum-Druckgießverfahren arbeitet. Bei diesem Verfahren wird die Metallschmelze aus einem Warmhalteofen über ein Ansaugrohr in die Gießkammer mittels Unterdruck angesaugt, wobei der Unterdruck über einen Absaugkanal in der Formteilungsfläche der Gießform aufgebracht wird. Wie in der zitierten Literaturstelle weiterhin beschrieben, stellt sich bei Druckgießmaschinen auch das Problem einer ausreichenden Entgasung der Schmelze während des Gießvorganges dar. Zwar wird durch Anwendung des Vakuum-Druckgießverfahrens eine Restgas und von Verwirbelungen der Schmelze sowie sonstigen Verunreinigungen noch erhebliche Qualitätseinbußen hinzunehmen sind. Um eine Verbesserung zu erzielen, wurden in den in der oben genannten Literaturstelle weiterhin zitierten Veröffentlichungen vorgeschlagen, mehrere Vakuumanschlüsse zur Verbesserung der Evakuierung vorzusehen. Insbesondere schlägt diese zitierte Literaturstelle selbst vor, einen weiteren Vakuumanschluß durch den Gießkolben selbst vorzunehmen.

Der an die Gießform angelegte Unterdruck (Vakuum) kann so lange wirksam sein, bis die Gießform durch die Vorschubbewegung des Gießkolbens mit flüssigem Metall gefüllt ist, wobei sich an der Gießform ein Ventil mit einem hydraulisch betätigbaren Sperrkolben befindet, der ein Eindringen der Metallschmelze in den Absaugkanal verhindert.

Aus der Literaturstelle "Gießerei" 69 (1982) Heft 19, Seite 521/527 wird bei einem derartigen Gießverfahren darauf hingewiesen, daß die Zeitdauer des angelegten Vakuums von Bedeutung ist. Die Vakuumeinwirkzeit ist neben der Größe des eingestellten Unterdrucks demnach ein wichtiger Parameter, um eine richtige und effektive Evakuierung der einzelnen Teile, nämlich Saugrohr, Gießkammer und Druckgießform zu erzielen.

Aus der US-A-4 050 503 (gleich DE-A-24 39 470) ist ein Verfahren zur Regelung eines Unterdrucks einer Vakuum-Druckgießmaschine bekannt geworden. Dabei dient die steuerbare Änderung des Unterdrucks ausschließlich zur Erzeugung der richtigen Füllgeschwindigkeit des Metalls in der Form, unter Berücksichtigung von unterschiedlichen Querschnitten in der Vorrichtung.

### Vorteile der Erfindung:

Das erfindungsgemäße Verfahren mit den kennzeichnenden Merkmalen des Anspruchs 1 bezweckt und erreicht eine erhebliche Verbesserung beim Evakuieren der Luft insbesondere beim bekannten Vakuum-Druckgießverfahren. Das Verfahren kann auch beim normalen Druckgußverfahren zur Evakuierung der Luft angewandt werden.

Der Erfindung liegt der Kerngedanke zugrunde, daß das angelegte Vakuum nicht nur hinsichtlich seiner Größe, d. h. hinsichtlich des hergestellten Unterdrucks sowie hinsichtlich der Einschaltdauer berücksichtigt wird, sondern das Vakuum kann darüber hinaus den jeweiligen Bedingungen des Druckgießverfahrens genauestens angepaßt werden. Dies geschieht erfindungsgemäß durch eine Regelung des Vakuums über die Zeitdauer der Unterdruckbeaufschlagung, d. h. das angelegte Vakuum wird in seiner Größe sowie seiner Zeitdauer einer genauesten Regelung unterworfen. Hierdurch kann auch der Einlauf der Schmelze über das Saugrohr in die Gießkammer und in die Gießform zu jedem Zeitpunkt reguliert werden, so daß - gegebenenfalls in Verbindung mit weiteren Hilfsmaßnahmen - eine optimale Befüllung sowohl der Gießkammer als auch ein optimaler Gießprozeß beim Gießvorgang selbst erzielt werden kann. Weiterhin können Turbulenzen der Metallströmung vermieden werden. Grundsätzlich wird eine optimale Entgasung des Metalls erzielt. Durch eine kontinuierliche Regelung oder Steuerung des absoluten Druckes des Vakuums während des Gießprozesses werden damit erhebliche Verbesserungen an den Druckgießerzeugnissen erzielt. Gemäß der Erfindung wird insbesondere auch eine genaue Regulierung des Vakuums im Hinblick auf einen unerwünschten vorzeitigen Eintritt der Metallschmelze in den Formhohlraum während der Gießkammerbefüllung vermieden, was zu unerwünschten Fließspuren auf dem Gußteil führt.

In den Unteransprüchen sind vorteilhafte und zweckmäßige Weiterbildungen des erfindungsgemäßen Verfahrens angegeben. Besonders vorteilhaft hierbei ist die kontinuierliche oder diskontinuierliche Regelung des Vakuums gegebenenfalls mit Einhaltung von Haltezeiten bei bestimmten Unterdrücken.

Die Erfindung wird näher am Beispiel einer Vakuum-Druckgießmaschine beschrieben, die in der Zeichnung dargestellt und unter Angabe weiterer Vorteile in der nachfolgenden Beschreibung näher erläutert ist. Es zeigt
- Fig. 1: eine Seitenansicht einer Gießkammer mit Gießkolben sowie Ansaugrohrzuführung zu einer Warmhalteeinrichtung.

### Beschreibung eines Ausführungsbeispiels:

Die Erfindung wird anhand einer Vakuum-Druckgießmaschine beschrieben. Sie läßt sich auch für die "Evakuierung" normaler Druckgießmaschinen verwenden, wenn der Gießkolben die Einfüllöffnung verschlossen hat.

Bezüglich dem allgemeinen Aufbau sowie den wesentlichen Funktionsmerkmalen einer Vakuum-Druckgießmaschine wird auf die eingangs erwähnte Literaturstelle und insbesondere auf die EP 0 051 310 verwiesen.

In Fig. 1 ist von einer nur angedeuteten Druckgießmaschine 1 die feste Aufspannplatte 2 mit der hieran befestigten festen Formhälfte 3 dargestellt, die mit der beweglichen Formhälfte 4 zusammenwirkt. Zwischen der festen 3 und der beweglichen Formhälfte 4 befindet sich der Formhohlraum 5, der mit Metallschmelze zu füllen ist. Hierfür ist eine Gießkammer 6 mit einem Gießkolben 7 vorgesehen, in welche die Metallschmelze 8 über ein Saugrohr 9 aus einer Warmhalteeinrichtung 10 angesaugt wird.

Beim Vakuum-Druckgießverfahren wird die Metallschmelze nicht durch ein Eingießverfahren, sondern durch Anlegung eines Vakuums oder Unterdrucks aus der Warmhalteeinrichtung 10 angesaugt. Dabei geschieht der Ansaugvorgang durch das Ansaugrohr 9 über die Gießkammer 6 und den Formhohlraum 5.

Hierfür befindet sich an den Formhälften 3, 4 ein Vakuumventil 11 mit einer Vakuumanschlußleitung 12, welches zu einem Schaltventil 13 führt. Die Vakuumleitung 12 wird vom Schaltventil 13 fortgeführt zu einem Vakuumtank 14, an welchem eine Vakuumpumpe 15 zur Herstellung des Unterdrucks angeschlossen ist.

Das Vakuumventil 11 der Gießform dient zur Absperrung der gegebenenfalls bis zu diesem Ort mittels des Gießkolbens 7 eingepreßten Metallschmelze. Ein Eindringen des Metalls in die nachfolgende Vakuumanschlußleitung 12 wird damit vermieden.

Erfindungsgemäß wird das über das Vakuumventil 11 angelegte Vakuum über das Schaltventil 13 so in seinem Druckverlauf geregelt, daß sich der Druck im Formhohlraum 5, in der Gießkammer 6 und im Saugrohr 9 nach einer bestimmten einstellbaren Funktion pro Zeiteinheit regelt. Hierfür ist ein Rechner 16 vorgesehen, der die verschiedensten Parameter erfaßt. So wird der Unterdruck im Bereich des Vakuumventils 11 über eine zusätzliche Meßleitung 17 erfaßt und mittels einer Vakuum-Meßsonde gemessen. Diese Vakuum-Meßsonde 18 ist über ein zusätzliches Nebenschlußventil 19 an die Vakuum-Anschlußleitung 12 angeschlossen. Damit ist der Druck p in der Vakuum-Anschlußleitung 12 erfaßbar und über die Leitung 20 dem Rechner 16 zuführbar.

Der Vakuumdruck im System kann auch über andere Meßleitungen im System dem Rechner 16 zugeführt werden. Dies ist beispielsweise durch eine Meßleitung 21 zum Vakuumtank 14 angedeutet.

Die Regelung des Vakuums, d. h. des Unterdrucks im System erfolgt nach einem vorgegebenen Regelprogramm $\text{p = f(t)}$. Dabei kann der über die Zeit eingestellte Druckverlauf einen progressiven, einen linearen oder einen degressiven Verlauf einnehmen. Über den Rechner 16 wird beispielsweise über die Steuerleitung 22 das Schaltventil 13 in der Vakuum-Anschlußleitung derart angesteuert, daß sich der gewünschte Druckverlauf in der Vakuumleitung 12 einstellt. Gleichzeitig kann der Rechner 16 die Ansteuerung des Vakuumventils 11 über eine Steuerleitung 23 und die Ansteuerung des Nebenschlußventils 19 über eine weitere Steuerleitung 24 übernehmen. Schließlich kann die Herstellung des Vakuums selbst, d. h. der Betrieb der Vakuumpumpe 15 ebenfalls über eine weitere Steuerleitung 25 erfolgen.

Durch die erfindungsgemäße Möglichkeit der laufenden Meßung und Regelung des Vakuums können ganz bestimmte "Vakuumkurven" gefahren werden.

Zunächst wird die Schmelze 8 aus der Warmhalteeinrichtung 10 über eine, am unteren Ende des Saugrohres 9 sich befindende Drossel 30 in die Gießkammer 6 durch Anlegen eines hohen Unterdrucks in der Größenordnung von p₁ ∼ 150 bis 200 mbar absolut angesaugt. Dabei bestimmt die Größe der Drossel 30, die Ansaugzeit t₁ sowie der Unterdruck p₁ die in die Gießkammer angsaugte Menge m₁ der Metallschmelze. Ein zusätzlicher Meßfühler z. B. ein Ultraschallmeßfühler 28 in der oberen Wandung der Gießkammer oder ein Widerstandsmeßfühler 28' im Angußquerschnitt der Formhälfte 4 kann die Füllstandshöhe h₁ in der Gießkammer 6 erfassen und diesen Wert über eine Meßleitung 29 dem Rechner 16 zur Auswertung zuführen.

Der Ansaugvorgang bei Vakuumdruckgießmaschinen kann als erster Regelungsabschnitt durch Überfahren des Gießkolbens 7 über die Ansaug- oder Eintrittsöffnung 27 in die Gießkammer 6 oder durch einen entsprechend verminderten Unterdruck (Druckanstieg) beendet werden. Er entspricht dem Einfüllvorgang von Metallschmelze in eine "normale" Druckgießvorrichtung. Hierfür kann die Stellung des Gießkolbens 7 über einen Wegerfassungsgeber 31 dem Rechner 16 über eine Leitung 32 zugeführt werden, um insbesondere auch bei "normalen" Gießkammern die Kolbenstellung nach Überfahren der Einfüllöffnung 27 zu erfassen und das Vakuum zu regeln. Sensoren zur Erfassung des Weges oder der Füllstandshöhe sind an sich bekannt (s. z. B. Lit. Maschinenmarkt 1992, 40, Seite 72 - 77).

Diesem ersten Einfüllzeitabschnitt t₁ schließt sich ein weiterer "Haltezeitabschnitt" t₂ an.

Durch ein Halten bestimmter Unterdrücke kann das Ausgasen der Schmelze in der Gießkammer 6 und das Formevakuieren begünstigt werden. Hierfür wird über einen Zeitabschnitt t₂ nach einem kontinuierlichen Abfall des Unterdrucks (Druckanstieg) auf ein Vakuum von vorzugsweise p₂ ∼ 800 mbar absolut eine bestimmte Haltezeit des Vakuums von t₂ ∼ 0,2 bis 3 sec eingestellt. Diese Haltezeit kann sich je nach spezifischem Metallgewicht, nach der Saugrohrhöhe h₂ über oder der Füllstandshöhe h₁ in der Gießkammer und der Formkontur bemessen. Durch diesen zwischenzeitlichen Haltevorgang des Unterdruckes kann das Austreten der Gase aus der Schmelze, der Gießkammer und den Formhohlräumen gefördert und geregelt werden.

Die Erfindung sieht weiterhin vor, daß beim Übertritt der Schmelze 8 aus dem Saugrohr 9 in die Gießkammer 6 an der Eintrittsöffnung 27 der Gießkammer eine stetige Schmelzegeschwindigkeit $\text{v ≤ 1 m/sec}$ aufgrund des regelbaren Unterdurcks einstellt wird, wobei Strömungswerte vorzugsweise unter 1 m/sec gewählt werden. Dabei wird zur Vermeidung von Turbulenzen der Gießkolben 7 in seinem unteren Bereich mit einer Umlenkfläche 26 versehen, wie dies in der Vorveröffentlichung der Anmelderin gemäß DE 41 01 592 beschrieben ist.

Das Befüllen der Gießform geschieht in an sich bekannter Weise durch die Verschiebung des Kolbens 7 in der Gießkammer 6 in einer Vorfüll- und Formfüllphase. Während der Formfüllphase dient die Regelung des Unterdrucks über diesen dritten Zeitabschnitt t₃ zur Absaugung der restlichen Luft- oder Gasanteile.

## Patentansprüche

1. Verfahren zur Regelung eines Unterdrucks bei einer Druckgieß- und insbesondere bei einer Vakuum-Druckgießmaschine zur Herstellung gas-, poren- und oxydarmer Gußstücke aus Metallen und/oder deren Legierungen, wobei mittels eines Unterdruck-Anschlußventils (12, 13) an einer Gießform (3, 4) sowie einer mit Metallschmelze (8) füllbaren Gießkammer (6), eine Unterdruckbeaufschlagung der Gießform (3, 4) sowie der Gießkammer (6) erfolgt, dadurch gekennzeichnet, daß die Unterdruckbeaufschlagung der Gießfom (3, 4) und der Gießkammer (6) über wenigstens ein Regelventil (13) derart erfolgt, daß der unterdruck p im Formhohlraum (5) und in der Gießkammer (6) nach einer regelbaren Kurve $\text{p = f(t)}$ mit wenigstens zwei Zeitabschnitten geregelt wird, wobei die Regelung des Unterdrucks nach seiner Größe sowie seiner Zeitdauer erfolgt und wobei in einem ersten Zeitabschnitt t₁ ein hoher Unterdruck p₁ zur Füllung der Gießkammer (6) und in einem sich daran anschließenden zweiten Zeitabschnitt t₂ ein niedrigerer Unterdruck p₂ zur Ausgasung der Schmelze in der Gießkammer (6) und zur Evakuierung des Formhohlraumes (5) benutzt wird.

2. Verfahren nach Anspruch 1, dadurch gekennzeichnet, daß die Regelung des Unterdrucks nach einer progressiven, linearen oder degressiven Druck-Zeit-Funktion $\text{p = f(t)}$ erfolgt.

3. Verfahren nach Anspruch 1 oder 2, dadurch gekennzeichnet, daß die Regelung des Unterdrucks p als Funktion der in die Gießkammer (6) eingebrachten Menge m und/oder als Funktion des Gießkolbenweges s erfolgt.

4. Verfahren nach Anspruch 1, 2 oder 3 dadurch gekennzeichnet, daß die Regelung des Unterdrucks an einer Vakuum-Druckgießmaschine mit einem Saugrohr (9) zur Ansaugung von Metallschmelze (8) aus einer Warmhalteeinrichtung (10) erfolgt.

5. Verfahren nach Anspruch 4, dadurch gekennzeichnet, daß die Regelung des Unterdrucks p als Funktion der Zeit t und/oder der Menge m und/oder des Gießkolbenweges s, derart erfolgt, daß im Saugrohr (9) und/oder in der Gießkammer (6) ein kontinuierlicher stetiger Anstieg der Schmelze (8) aus der Warmhalteeinrichtung (10) erfolgt.

6. Verfahren nach einem der vorhergehenden Ansprüche 1 bis 5, dadurch gekennzeichnet, daß der Unterdruck in dem ersten Zeitabschnitt t₁ auf einen hohen Unterdruck p_{1 ∼} 150 bis 200 mbar gehalten wird, um die Gießkammer zu füllen und daß sich in einer Haltephase mit einem Halteunterdruck p₂ ∼ 800 mbar über einen zweiten Zeitabschnitt t₂ eine Ausgasung der Schmelze in der Gießkammer anschließt.

7. Verfahren nach Anspruch 6, dadurch gekennzeichnet, daß der Halte-Unterdruck p₂ auf dem bestimmten, vorgegebenen Wert p₂ über einen Zeitabschnitt t₂ derart gehalten wird, daß ein Ausgasen der Schmelze weitestgehend abgeschlossen wird.

8. Verfahren nach Anspruch 6, dadurch gekennzeichnet, daß der Halte-Unterdruck p₂ in der Gießform (5), der Gießkammer (6) und/oder im Saugrohr (9) nach einem kontinuierlichen Abfall auf einen Unterdruck von p₂ von 200 auf 800 mbar über einen Zeitabschnitt t₂ _{∼} 0,2 - 3 sec konstant gehalten wird, derart, daß ein Austreten der Gase aus der Schmelze erfolgt.

9. Verfahren nach einem oder mehreren der vorhergehenden Ansprüche, dadurch gekennzeichnet, daß der Unterdruck p mittels der Unterdruckregelung derart einstellbar ist, daß beim Übertritt der Schmelze (8) aus dem Saugrohr (9) in die Gießkammer (6) an der Eintrittsöffnung (27) der Gießkammer (6) sich eine stetige turbulenzfreie Schmelzgeschwindigkeit v von $\text{v ≤ 1 m/sec}$ einstellt.

10. Verfahren nach einem oder mehreren der vorhergehenden Ansprüche dadurch gekennzeichnet, daß der Vakuumanschlußleitung (12) zur Erfassung des Unterdrucks eine Vakuum-Meßsonde (18) zugeordnet ist, die über ein Nebenschlußventil (19) an die Vakuum-Anschlußleitung (12) angeschlossen ist.

11. Verfahren nach einem oder mehreren der vorhergehenden Ansprüche, dadurch gekennzeichnet, daß ein Rechner (16) zur Steuerung bzw. Regelung wenigstens eines Schaltventils (13) in der Vakuum-Anschlußleitung (12) vorgesehen ist.

12. Verfahren nach einem oder mehreren der vorhergehenden Ansprüche, dadurch gekennzeichnet, daß die Gießkammer (6) eine Metallschmelze-Füllstandsmeßeinrichtung (28, 28') zur Mengenerfassung aufweist, deren Meßwert zur Unterdruckregelung auswertbar ist.

13. Verfahren nach einem oder mehreren der vorhergehenden Ansprüche, dadurch gekennzeichnet, daß dem Gießkolben ein Gießkolben-Wegerfassungsgeber (31) zugeordnet ist, dessen Meßwert s dem Rechner (16) über eine Meßleitung (32) zuführbar ist und daß eine Regelung nach $\text{p = f(s)}$ vorgesehen ist.

## Claims

1. Method of controlling a vacuum in a diecasting and, in particular, in a vacuum diecasting machine for the production of gas-, pore- and oxide-depleted castings from metals and/or alloys thereof, wherein the casting mould (3, 4) and the casting chamber (6) are evacuated by means of a vacuum connecting valve (12, 13) on a casting mould (3, 4) and a casting chamber (6) which can be filled with molten metal (8), characterised in that the casting mould (3, 4) and the casting chamber (6) are evacuated via at least one control valve (13) in such a way that the vacuum p in the mould cavity (5) and in the casting chamber (6) is controlled according to a controllable curve $\text{p = f(t)}$ with at least two time slots, wherein the vacuum is controlled according to its value and its time duration and wherein a high vacuum p₁ is used for filling the casting chamber (6) in a first time slot t₁ and a lower vacuum p₂ is used for degassing the melt in the casting chamber (6) and for evacuating the mould cavity (5) in a subsequent second time slot t₂.

2. Method according to claim 1, characterised in that the vacuum is controlled according to a progressive, linear or degressive pressure/time function $\text{p = f(t)}$.

3. Method according to claim 1 or 2, characterised in that the vacuum p is controlled as a function of the quantity m introduced into the casting chamber (6) and/or as a function of the casting plunger travel s.

4. Method according to claim 1, 2 or 3, characterised in that the vacuum is controlled on a vacuum diecasting machine with a suction pipe (9) for aspirating molten metal (8) from a heat retention device (10).

5. Method according to claim 4, characterised in that the vacuum p is controlled as a function of the time t and/or the quantity m and/or the casting plunger travel s in such a way that a continuous steady ascent of the melt (8) from the heat retention device (10) takes place in the suction pipe (9) and/or the casting chamber (6).

6. Method according to one of the preceding claims 1 to 5, characterised in that the vacuum is kept at a high vacuum p₁ ^{∼} 150 to 200 mbar in the first time slot t₁ in order to fill the casting chamber and in that the melt is subsequently degassed in the casting chamber in a holding phase with a holding vacuum p₂ ^{∼} 800 mbar over a second time slot t₂.

7. Method according to claim 6, characterised in that the holding vacuum p₂ is kept at a specific predetermined value p₂ for a time slot t₂, such that degassing of the melt is substantially terminated.

8. Method according to claim 6, characterised in that the holding vacuum p₂ in the casting mould (5), the casting chamber (6) and/or in the suction pipe (9) is kept constant after a continuous drop to a vacuum of p₂ of 200 to 800 mbar over a time slot t₂ ^{∼} 0.2 - 3 sec such that gas issues from the melt.

9. Method according to one or more of the preceding claims, characterised in that the vacuum p can be adjusted by means of vacuum control in such a way that a constant turbulence-free melt velocity v of $\text{v ≤ 1 m/sec}$ is adjusted at the inlet orifice (27) of the casting chamber (6) as the melt (8) passes from the suction pipe (9) into the casting chamber (6).

10. Method according to one or more of the preceding claims, characterised in that, for detecting the vacuum, the vacuum connecting line (12) is allocated a vacuum measuring probe (18) which is connected to the vacuum connecting line (12) via a shunt valve (19).

11. Method according to one or more of the preceding claims, characterised in that a computer (16) is provided in the vacuum connecting line (12) for controlling at least one on-off valve (13).

12. Method according to one or more of the preceding claims, characterised in that the casting chamber (6) comprises a measuring device (28, 28') for the filling level of molten metal, for detecting the quantity, of which the measured value can be evaluated for vacuum control.

13. Method according to one or more of the preceding claims, characterised in that the casting plunger is allocated a casting plunger travel detector (31) of which the measured value s can be supplied to the computer (16) via a measuring line (32) and in that control according to $\text{p = f(s)}$ is provided.

## Revendications

1. Procédé pour régler une dépression dans une machine de coulée sous pression et, en particulier, dans une machine de coulée sous pression sous vide, pour fabriquer des pièces de coulée, pauvres en gaz, pores, et oxydes, en métaux et/ou leurs alliages, au moyen d'une valve de raccordement en dépression (12,13) à un moule de coulée (3,4) ainsi qu'à une chambre de coulée (6) pouvant être remplie d'une matière en fusion métallique (8), une sollicitation en dépression du moule de coulée (3,4) ainsi que de la chambre de coulée (6) ayant lieu,
caractérisé en ce que la sollicitation en dépression du moule de coulée (3,4) et de la chambre de coulée (6) a lieu par l'intermédiaire d'au moins une valve de réglage (13), de sorte que la dépression p dans la cavité du moule (5) et dans la chambre de coulée (6) est réglée selon une courbe réglable $\text{p = f(t)}$ ayant au moins deux intervalles de temps, le réglage de la dépression étant effectué suivant sa grandeur ainsi que sa durée et, dans un premier intervalle de temps t₁, une forte dépression p₁ est utilisée pour remplir la chambre de coulée (6) et, dans un second intervalle de temps t₂ s'y raccordant, une dépression plus faible p₂ est utilisée pour dégazer la matière en fusion dans la chambre de coulée (6) et pour faire le vide dans la cavité du moule (5).

2. Procédé selon la revendication 1,
caractérisé en ce que le réglage de la dépression est effectué selon une fonction pression-temps $\text{p = f(t)}$ progressive, linéaire ou dégressive.

3. Procédé selon la revendication 1 ou 2,
caractérisé en ce que le réglage de la dépression p est effectué comme fonction de la quantité m introduite dans la chambre de coulée (6) et/ou comme fonction de la course du piston de coulée s.

4. Procédé selon la revendication 1, 2 ou 3,
caractérisé en ce que le réglage de la dépression est effectué sur une machine de coulée sous pression sous vide ayant un tube d'aspiration (9) pour aspirer la matière en fusion métallique (8) d'un dispositif de maintien en température (10).

5. Procédé selon la revendication 4,
caractérisé en ce que le réglage de la dépression p a lieu en fonction du temps t et/ou de la quantité m et/ou de la course du piston de coulée s, de sorte que, dans le tube d'aspiration (9) et/ou dans la chambre de coulée (6) , se produit une montée continue progressive de la matière en fusion (8) à partir du dispositif de maintien en température (10).

6. Procédé selon une des revendications précédentes 1 à 5,
caractérisé en ce que la dépression, dans le premier intervalle de temps t₁, est maintenue à une forte dépression p₁ ∼ 150 à 200 mbars, pour remplir la chambre de coulée, et en ce que, dans une phase de maintien, avec une dépression de maintien p₂ ∼ 800 mbars, sur un second intervalle de temps t₂, s'y raccorde un dégazage de la matière en fusion dans la chambre de coulée.

7. Procédé selon la revendication 6,
caractérisé en ce que la dépression de maintien p₂ est maintenue à la valeur déterminée prédéfinie p₂ sur un intervalle de temps t₂ de sorte qu'un dégazage de la matière en fusion est très largement terminé.

8. Procédé selon la revendication 6,
caractérisé en ce que la dépression de maintien p₂ dans le moule de coulée (5), la chambre de coulée (6) et/ou dans le tube d'aspiration (9) après une chute continue à une dépression de p₂ de 200 à 800 mbars, est maintenue constante sur un intervalle de temps t₂ ∼ 0,2-3 s, de sorte qu'il se produit une sortie des gaz de la matière en fusion.

9. Procédé selon une ou plusieurs des revendications précédentes,
caractérisé en ce que la dépression p est réglable au moyen d'une régulation de dépression de sorte que, lorsque la matière en fusion (8) déborde du tube d'aspiration (9) dans la chambre de coulée (6), il est réglé, à l'ouverture d'entrée (27) de la chambre de coulée (6), une vitesse de matière en fusion, sans turbulences, stable v de $\text{v ≤ 1 m/s}$.

10. Procédé selon une ou plusieurs des revendications précédentes,
caractérisé en ce que, au conduit de raccord de vide (12) pour déterminer la dépression, il est associé une sonde de mesure de vide (18), qui est reliée au conduit de raccord de vide (12) par l'intermédiaire d'une valve de dérivation (19).

11. Procédé selon une ou plusieurs des revendications précédentes,
caractérisé en ce qu'un calculateur (16) est prévu pour commander ou régler au moins une valve de commutation (13) dans le conduit de raccord de vide (12).

12. Procédé selon une ou plusieurs des revendications précédentes,
caractérisé en ce que la chambre de coulée (6) présente un dispositif de mesure de niveau de matière en fusion métallique (28,28') pour déterminer la quantité, dont la valeur de mesure peut être exploitée pour régler la dépression.

13. Procédé selon une ou plusieurs des revendications précédentes,
caractérisé en ce que, au piston de coulée, il est associé un capteur (31) de détermination de course du piston de coulée, dont la valeur de mesure s peut être amenée au calculateur (16) par l'intermédiaire d'une ligne de mesure (32), et en ce qu'un réglage est prévu selon $\text{p = f(s)}$.
